# FASCICULE DE BREVET EUROPEEN

(11) **EP 0 821 835 B1**
(45) Date de publication et mention de la délivrance du brevet: **30.06.1999**
(21) Numéro de dépôt: 96915059.8
(22) Date de dépôt: 19.04.1996
(51) Int. Cl.: H01R 4/64, H01R 9/05, H01R 13/658, H01R 13/74

(54) **DISPOSITIF DE RACCORD ARRIERE POUR CONNECTEUR ELECTRIQUE POUR CABLE BLINDE**
HINTERVERBINDUNGSVORRICHTUNG FÜR ELEKTRISCHEN STECKER FÜR ABGESCHIRMTES KABEL
REAR CONNECTION DEVICE FOR A SCREENED CABLE ELECTRICAL CONNECTOR

(30) Priorité: 19.04.1995 FR 9504634
(43) Date de publication de la demande: 04.02.1998
(73) Titulaire: AXON'CABLE S.A., 51210 Montmirail (FR)
(72) Inventeur: CABES, Robert, Boîte postale 1 F-51210 Montmirail (FR)
(74) Mandataire: Dronne, Guy
(86) Numéro de dépôt international: FR9600599
(87) Numéro de publication internationale: WO9633524

(56) Documents cités:
- EP-A- 0 191 673
- EP-A- 0 295 154
- EP-A- 0 542 102
- GB-A- 2 256 097
- US-A- 3 889 046
- US-A- 4 921 449
- US-A- 5 417 587

## Description

La présente invention a pour objet un dispositif de raccord arrière pour connecteur électrique pour câble blindé.

De façon plus précise, la présente invention concerne la pièce dite raccord arrière dans un connecteur électrique qui permet en particulier la reprise de la tresse de blindage du câble électrique.

Les liaisons filaires blindées sont utilisées partout où peuvent se rencontrer des problèmes électromagnétiques. Le concepteur d'une installation électrique doit donc définir la liaison électrique avec une performance de blindage spécifiée répondant à des normes civiles ou militaires. Il doit donc spécifier tous les éléments composant cette liaison électrique. Ainsi, le câble constituant la liaison doit avoir un blindage présentant des valeurs définies et la partie connectique doit également présenter les caractéristiques requises correspondantes. La partie connectique peut se décomposer en deux parties principales : le connecteur spécifique proprement dit répondant à des normes bien précises et la partie du raccordement composée par un "accessoire arrière" présentant à une de ses extrémités une adaptation pour pouvoir être monté sur le connecteur et sur son autre extrémité une adaptation pour pouvoir reprendre le blindage général du câble ainsi que les blindages éventuels des éléments constitutifs du câble.

Il existe déjà deux techniques principales bien connues de montage du câble sur le connecteur. La figure 1 annexée illustre de façon schématique la première de ces techniques. Sur cette figure, on a représenté le connecteur proprement dit 10, le câble 12 avec sa tresse de blindage 14 et ses conducteurs électriques principaux 16. Dans ce mode de mise en oeuvre, le dispositif de raccord arrière 18 présente un diamètre important de telle manière que le raccord arrière 18 peut être écarté du connecteur 10 par déplacement autour du câble 12, ce qui laisse la place nécessaire pour câbler les conducteurs électriques 16 sur le connecteur dans des conditions optimales. Après ce câblage, le raccord arrière 18 est mis en place sur le connecteur 10 et la tresse de blindage 14 doit être sertie sur la partie 20 de reprise de blindage. Cependant, compte tenu du diamètre important de la partie reprise de blindage 20, la tresse 14 doit être mécaniquement déformée pour en augmenter le diamètre et amener celui-ci au diamètre de la cheminée de reprise de blindage. Une telle solution permet de réaliser le câblage dans des conditions optimales et donc pour un coût relativement réduit mais elle est inapplicable dans le cas où le blindage doit respecter des conditions spécifiques sévères, notamment en ce qui concerne la reprise de la tresse de blindage sur le raccord arrière.

L'autre solution consiste à prévoir une cheminée ou manchon de reprise de blindage 22 dont le diamètre extérieur est sensiblement égal à celui de la tresse de blindage 24. On comprend cependant que dans ce cas il n'est pas possible de faire coulisser autour de l'ensemble du câble l'accessoire arrière du connecteur pour disposer d'une place suivante pour effectuer le câblage. Le problème est donc dans un tel système que l'espace disponible pour réaliser le câblage des éléments conducteurs primaires sur le connecteur proprement dit est très réduit.

Ces conditions difficiles de câblage des éléments primaires sur le connecteur augmentent sensiblement le coût de cette opération dû essentiellement à l'augmentation du temps de câblage et de plus elles risquent d'entraîner des détériorations de certains éléments conducteurs primaires et donc de rendre le câblage peu fiable.

Pour remédier à ces inconvénients, différentes solutions alternatives ont été proposées. Les brevets américains Nos. 4 111 513, 3 944 317 et 4 671 598 décrivent différentes solutions qui tentent de résoudre le problème mentionné ci-dessus. Cependant, ces solutions aboutissent à des connecteurs relativement complexes et les opérations de montage restent relativement longues.

Les documents EP 542 102 et US 3 889 046 décrivent des dispositifs de raccord arrière pour connecteurs électriques. Cependant, les dispositifs qui y sont décrits ne permettent pas à la fois un accès aisé aux contacts électriques du connecteur en vue de la fixation des conducteurs primaires du câble et une pièce de reprise de blindage dont le diamètre est voisin de celui de la tresse de blindage du câble électrique.

L'objet de la présente invention est de fournir un dispositif de raccord arrière pour connecteur électrique pour câble blindé qui permette simultanément une reprise du blindage satisfaisant aux normes spécifiques en vigueur tout en autorisant la mise en oeuvre des opérations de câblage des conducteurs électriques primaires dans des conditions de réalisation optimales.

Pour atteindre ce but, selon l'invention, le dispositif de raccord arrière pour connecteur pour câble blindé comprenant une gaine externe, une ou plusieurs tresses de blindage et une pluralité de conducteurs électriques blindés individuellement par tresse ou non blindés, ladite gaine présentant un diamètre externe D1, ladite ou lesdites tresses présentant un diamètre D2 (D2 < D1), se caractérise en ce qu'il comprend :
- une pièce de reprise de blindage présentant une première extrémité constituée par un manchon dont le diamètre extérieur est sensiblement égal à D2 pour la fixation de ladite ou desdites tresses, et une deuxième extrémité présentant une première portée d'appui tournée vers ledit manchon, ladite pièce de reprise présentant un alésage axial apte à laisser passer lesdits conducteurs électriques ;
- une pièce de fixation définissant une cavité ouverte à une première extrémité et fermée par une paroi à sa deuxième extrémité, ladite paroi définissant une deuxième portée d'appui interne à ladite cavité et présentant un orifice axial dont le diamètre est au moins égal à D1, ladite pièce de reprise pouvant pénétrer librement dans la cavité de ladite pièce de fixation, ladite première extrémité de la pièce de fixation étant munie de moyens de solidarisation audit connecteur ; et
- des moyens de solidarisation externes à ladite pièce de fixation pour solidariser la pièce de reprise et la pièce de fixation de telle manière que leurs portées d'appui respectives soient appliquées l'une contre l'autre, ladite première extrémité de la pièce de reprise traversant ledit orifice.

On comprend que, grâce à l'invention, le dispositif de raccord arrière est constitué essentiellement par une pièce de reprise et une pièce de fixation séparées l'une de l'autre. Ainsi, il est possible pour réaliser l'opération de câblage des conducteurs primaires et la reprise de la tresse de blindage d'écarter la pièce de fixation qui peut coulisser librement autour du câble et de ne remettre en place cette pièce de fixation que lorsque l'ensemble des opérations de câblage ont été réalisées dans des conditions d'accessibilité optimales. La reprise de blindage est réalisée après la solidarisation de la pièce de fixation sur le connecteur.

De préférence, ladite deuxième portée d'appui est constituée par la paroi dudit orifice axial, ladite paroi ayant la forme d'un tronc de cône dont le sommet est extérieur à ladite cavité, et ladite première portée d'appui est constituée par une deuxième surface en forme de tronc de cône, disposée entre le manchon et la deuxième extrémité de ladite pièce de reprise, lesdites première et deuxième surfaces tronconiques constituant un emmanchement conique à coincement lorsque ladite première extrémité de la pièce de reprise est engagée dans l'orifice axial de la pièce de fixation, ledit manchon faisant saillie hors de ladite pièce de fixation.

Selon une variante de réalisation, la pièce de fixation est constituée par un capot métallique et ladite deuxième partie est plane et ladite pièce de reprise comprend en outre une plaque plane sur laquelle est fixé ledit manchon et munie d'un orifice en regard dudit manchon, ladite plaque étant sensiblement orthogonale audit manchon, la périphérie de ladite plaque constituant ladite première partie d'appui.

D'autres caractéristiques et avantages de la présente invention apparaîtront mieux à la lecture de la description qui suit de plusieurs modes de réalisation de l'invention donnés à titre d'exemples non limitatifs. La description se réfère aux figures annexées sur lesquelles :
- la figure 1, déjà décrite, montre un premier mode de réalisation du dispositif de raccord arrière selon l'état de la technique ;
- la figure 2, déjà décrite, montre un deuxième mode de réalisation du dispositif de raccord arrière selon l'état de la technique ;
- la figure 3 montre en coupe longitudinale un mode de réalisation du dispositif de raccord arrière selon l'invention ;
- la figure 4 illustre l'utilisation du dispositif de raccord arrière selon la figure 3 ;
- les figures 5 et 6 montrent en élévation deux variantes de réalisation de la pièce de reprise dans le cas où des blindages internes existent dans le câble électrique ;
- la figure 7 montre en élévation une variante de la pièce de fixation dans le cas où celle-ci est coudée ;
- la figure 8 montre un autre mode de réalisation de la pièce de fixation dans le cas où le câble à connecter a un diamètre plus important que celui normalement prévu pour être câblé sur le connecteur;
- la figure 9a montre en coupe longitudinale un mode de réalisation d'une pièce de reprise arrière comportant un capot de blindage; et
- la figure 9b est une vue de détails de la figure 9a montrant la fixation de la tresse de blindage du câble sur la pièce de reprise de blindage.

En se référant tout d'abord aux figures 3 et 4, on va décrire un premier mode de réalisation du dispositif de raccord arrière. Le dispositif de raccord arrière, portant la référence générale 50, est essentiellement constitué par une pièce de fixation 52, une pièce de reprise de blindage 54 et un organe de solidarisation 56.

De préférence, la pièce de fixation 52 a la forme d'un manchon cylindrique dont une extrémité est fermée par une paroi 58. Le manchon 52 définit ainsi une cavité cylindrique de diamètre suffisant pour recevoir librement la pièce 54, son extrémité 60 étant ouverte. La paroi 58 est percée d'un orifice axial 62. De préférence, la paroi interne 64 de l'orifice 62 est un tronc de cône dont le sommet est à l'extérieur de la cavité. Le diamètre minimum D'1 de l'orifice axial 62 est supérieur au diamètre externe D1 du câble 68 à monter sur le connecteur 66.

La pièce de reprise 54 comprend d'abord un manchon 70 de reprise de blindage dont le diamètre externe D'2 est sensiblement égal au diamètre D2 de la tresse de blindage 72 du câble 68 à monter sur le connecteur 66. Elle comprend ensuite une portion filetée 74 dont le diamètre externe est inférieur au diamètre D'1. Elle comprend enfin une portion 76 définissant une surface externe tronconique pour former avec la surface tronconique 64 de l'orifice 62 un emmanchement conique à coincement. De plus, la pièce 54 est percée d'un alésage axial 78 pour permettre le passage des conducteurs électriques 80 à câbler sur le connecteur. Le raccord arrière comprend enfin un écrou de fixation 56 apte à coopérer avec la partie filetée 74 de la pièce de reprise 54 lorsque celle-ci est engagée dans la pièce de fixation 52. Cet écrou 56 par appui sur la face externe 58a de la paroi 58 assure la solidarisation de la pièce de reprise 54 sur la pièce de fixation 52. Le diamètre interne D"1 de l'écrou est supérieur au diamètre externe D1 du câble 68.

L'opération de câblage se fait de la manière suivante : par coulissement, la pièce 52 et l'écrou 56 sont écartés de l'extrémité du câble 68 à monter sur le connecteur 66. L'extrémité des conducteurs primaires 80 du câble sont introduits dans l'alésage axial 78 de la pièce de reprise 54 et la tresse de blindage 72 est sertie sur le manchon 70. On réalise alors le raccordement électrique des extrémités des conducteurs primaires 80 sur les contacts électriques du connecteur. Cette dernière opération peut se faire aisément puisque la pièce de fixation 52 est écartée. Lorsque les raccordements sont réalisés, on rapproche la pièce de fixation 52 pour la fixer sur la face arrière du connecteur 66 par son extrémité 60. Les moyens de fixation sont bien connus et n'ont pas été représentés sur les figures 3 et 4.

Après cette fixation, le manchon 70 et la portion filetée 74 font saillie hors de la pièce de fixation 52. On visse alors l'écrou 56 sur la portion filetée 74 de la pièce de reprise 54. L'opération de câblage est terminée.

Lorsque le câble 68 comprend des conducteurs blindés individuellement par tresse, on peut prévoir en plus une pièce de reprise additionnelle 90 présentant un alésage axial 92, une première extrémité 94 de fixation sur la pièce de reprise 54, et un manchon 96 qui reprend l'ensemble des blindages individuels. C'est ce qu'on a représenté sur la figure 5.

Si une isolation électrique doit exister entre les blindages individuels des éléments constitutifs et le blindage général, on peut interposer entre les pièces de reprise 54 et 90 un anneau 98 en matière isolante comme le montre la figure 6.

La figure 7 illustre un mode de mise en oeuvre de l'invention au cas d'un raccord arrière coudé. On comprend que, dans ce cas, le problème de la place disponible pour effectuer le câblage se pose de façon encore plus aiguë. La pièce de fixation qui porte la référence 52' a la forme coudée souhaitée et la pièce de reprise 54 est identique à celle des figures 3 et 4. L'extrémité 100 de la pièce 52' est fermée par une paroi 102 percée d'un orifice tronconique 104 apte à coopérer avec la portée tronconique de la pièce de reprise 54. Le diamètre de l'orifice 104 est suffisant pour permettre le libre passage du câble à monter. Un écrou non représenté sur la figure 7 permet de solidariser les pièces 52' et 54.

La figure 8 illustre encore une autre variante de mise en oeuvre de l'invention dans le cas où le câble a un diamètre externe D1 plus important. On utilise alors une pièce de fixation 52' et une pièce de reprise (non représentée sur la figure 8) dont les diamètres sont compatibles avec le diamètre externe du câble. Pour compenser cette augmentation de diamètre, on prévoit une pièce de raccord 110 fixable sur la face arrière du connecteur et sur l'extrémité de la pièce 52" pour passer du diamètre accru de la pièce de fixation 52" au diamètre standard du connecteur.

En se référant maintenant aux figures 9a et 9b, on va décrire un deuxième mode de réalisation de l'invention dans laquelle la pièce de fixation est un capot de blindage et le connecteur est rectangulaire.

Sur la figure 9a, on a représenté le câble 68 de diamètre externe D1 avec sa tresse de blindage 72 et ses conducteurs primaires 80 dont les extrémités 80a doivent être fixées sur les bornes 120 du connecteur 122. Dans l'exemple décrit, le connecteur est rectangulaire. La pièce de reprise 124 , mieux visible sur la figure 9b, est constituée par une plaque conductrice 126 par exemple de forme rectangulaire percée d'un orifice axial 128. Le manchon 130 de reprise de blindage est fixé sur la face externe 126a de la plaque 126 en regard de l'orifice 128.

La pièce de fixation est constituée par un capot de blindage 132 fabriquée à partir d'une tôle conductrice. Une des faces 134 du parallélépipède est ouverte et est destinée à recevoir le corps du connecteur 122. Celui-ci peut être fixé sur le capot par l'intermédiaire de vis 136 montées dans un rebord 138 du capot.

La face 140 du capot 132 est percée d'un orifice 142 de forme rectangulaire. Bien entendu, l'orifice 142 pourrait également être circulaire ou oblong.

Les dimensions de l'orifice 142 sont inférieures à celles de la plaque 126 de la pièce de reprise 124.

Le câblage du connecteur est réalisé de la manière suivante:

Le connecteur 122 n'étant pas encore fixé sur le capot 132, l'extrémité du câble 68 est introduite à l'intérieur du capot par l'orifice 142, cette extrémité comportant les dénudages convenables de la tresse de blindage 72 et des conducteurs primaires 80. La pièce de reprise 124 est engagée autour de l'extrémité du câble de telle manière que l'extrémité de la tresse entoure le manchon 130 et que l'extrémité du câble traverse le manchon et l'orifice 128 pour faire saillie hors de la face interne 126b de la plaque 126. L'extrémité de la tresse 72 est fixée sur le manchon 130, par exemple, à l'aide d'un collier de serrage 146.

Puis on procède au câblage des extrémités des conducteurs primaires 80 sur les bornes 120 du connecteur 122. Ce câblage peut se réaliser commodément puisque l'extrémité du câble fait saillie hors du capot 132 par la face ouverte 134.

Puis on fait coulisser le câble 68 qui est solidaire de la pièce de reprise 124 et du connecteur 122 dans l'orifice 142 jusqu'à ce que la périphérie 126c de la face externe de la plaque 126 vienne en appui sur la face interne 140a de la paroi 140 du capot dans sa zone qui entoure l'orifice 142. Puis on fixe la plaque 126 sur la paroi 140 du capot par tout moyen convenable. Dans l'exemple décrit, on a prévu des pattes élastiques de clipsage 150 qui, par déformation, prennent appui sur la face externe de la paroi 140. Les pattes élastiques de clipsage pourraient également être prévues sur la paroi du capôt 132 et coopérer avec la périphérie de la plaque 126.

Il va de soi que d'autres modes de fixation pourraient être utilisés tels que vissage, soudage, rivetage etc...

Enfin, le connecteur 122 est fixé sur le capot 132 au droit de l'ouverture 134.

## Revendications

1. Dispositif de raccord arrière pour connecteur pour câble blindé comprenant une gaine externe, une ou plusieurs tresses de blindage et une pluralité de conducteurs électriques blindés individuellement par tresse ou non blindés, ladite gaine présentant un diamètre externe D1, ladite ou lesdites tresses présentant un diamètre D2 (D2 < D1), caractérisé en ce qu'il comprend :
- une pièce de reprise de blindage (54) présentant une première extrémité constituée par un manchon (70) dont le diamètre extérieur est sensiblement égal à D2 pour la fixation de ladite ou lesdites tresses, et une deuxième extrémité présentant une première portée d'appui (76) tournée vers ledit manchon, ladite pièce de reprise présentant un alésage axial (78) apte à laisser passer lesdits conducteurs électriques ;
- une pièce de fixation (52, 52', 52") définissant une cavité ouverte à une première extrémité (60) et fermée par une paroi (58) à sa deuxième extrémité, ladite paroi définissant une deuxième portée d'appui (64) interne à ladite cavité et présentant un orifice axial (62) dont le diamètre est au moins égal à D1, ladite pièce de reprise pouvant pénétrer librement dans la cavité de ladite pièce de fixation, ladite première extrémité (60) de la pièce de fixation étant munie de moyens de solidarisation audit connecteur ; et
- des moyens de solidarisation (56) externes à ladite pièce de fixation pour solidariser la pièce de reprise et la pièce de fixation de telle manière que leurs portées d'appui respectives soient appliquées l'une contre l'autre, ladite première extrémité de la pièce de reprise traversant ledit orifice.

2. Dispositif de raccord arrière selon la revendication 1, caractérisé en ce que ladite deuxième portée d'appui est constituée par la paroi dudit orifice axial (64), ladite paroi ayant la forme d'un tronc de cône dont le sommet est extérieur à ladite cavité, et en ce que ladite première portée d'appui (76) est constituée par une deuxième surface en forme de tronc de cône, disposée entre le manchon (70) et la deuxième extrémité de ladite pièce de reprise, lesdites première et deuxième surfaces tronconiques constituant un emmanchement conique à coincement lorsque ladite première extrémité de la pièce de reprise est engagée dans l'orifice axial de la pièce de fixation, ledit manchon faisant saillie hors de ladite pièce de fixation (52, 52', 52").

3. Dispositif de raccord arrière selon la revendication 2, caractérisé en ce que lesdits moyens de solidarisation externes comprennent un filetage (74) ménagé sur la face externe de la pièce de reprise entre le manchon (70) et ladite surface tronconique (76) et un écrou (56) apte à coopérer avec ledit filetage, ledit écrou venant en appui sur la face externe de la paroi de la pièce de solidarisation après serrage.

4. Dispositif de raccord arrière selon l'une quelconque des revendications 1 à 3, pour un câble présentant de plus une pluralité de conducteurs blindés individuellement, caractérisé en ce qu'il comprend en outre une pièce auxiliaire de reprise de blindage (90) présentant un alésage axial (92) apte à laisser passer le faisceau de conducteurs électriques, une première extrémité apte à coopérer avec la deuxième extrémité de la pièce de reprise (54) et une deuxième extrémité munie d'un manchon (96) pour la fixation desdites tresses des blindages individuels.

5. Dispositif de raccord arrière selon l'une quelconque des revendications 1 à 4, caractérisé en ce que ladite pièce de fixation (52') présente un coude selon le sens de sa longueur.

6. Dispositif de raccord arrière selon l'une quelconque des revendications 1 à 5, caractérisé en ce que lesdits moyens de solidarisation de la pièce de fixation (52") sur ledit connecteur (66) sont adaptés pour compenser une différence de diamètre entre ladite pièce de fixation (52") et ledit connecteur.

7. Dispositif de raccord arrière selon la revendication 1, caractérisé en ce que
ladite pièce de fixation est constituée par un capot métallique et en ce que ladite deuxième partie est plane,
en ce que ladite pièce de reprise comprend en outre une plaque plane sur laquelle est fixée ledit manchon et munie d'un orifice en regard dudit manchon, ladite plaque étant sensiblement orthogonale audit manchon, la périphérie de ladite plaque constituant ladite première partie d'appui.

8. Dispositif de raccord arrière selon la revendication 7, caractérisé en ce que ledit capot est sensiblement parallélépipédique rectangle, en ce que ladite première extrémité ouverte est une première des faces dudit parallélépipède rectangle, en ce que ladite deuxième extrémité munie d'un orifice est une deuxième face dudit parallélépipède rectangle orthogonale à ladite première face et en ce que ledit capot est constitué par une tôle en matériau conducteur.

9. Dispositif de raccord arrière selon la revendication 8, caractérisé en ce que lesdits moyens de solidarisation comprennent des organes de clipsage solidaires de la face externe de ladite plaque et aptes à coopérer avec la face externe de la périphérie de l'orifice ménagé dans ladite deuxième extrémité du capot.

## Patentansprüche

1. Hinterverbindungsvorrichtung für elektrischen Stecker für abgeschirmtes Kabel mit einer äußeren Ummantelung, einer oder mehreren Umflechtungen zur Abschirmung des Kabels und einer Vielzahl von jeweils einzeln durch Umflechtungen abgeschirmten oder nicht durch Umflechtungen abgeschirmten elektrischen Leitern, wobei die Ummantelung einen äußeren Durchmesser D1 und die Umflechtung bzw. Umflechtungen einen Durchmesser D2 (D2<D1) aufweisen, **gekennzeichnet durch**:
- ein Aufnahmeteil (54) für die Abschirmung mit einem ersten durch eine Muffe (70) gebildeten Ende, dessen äußerer Durchmesser im wesentlichen D2 entspricht, für die Befestigung der Umflechtung bzw. Umflechtungen und einem zweiten Ende, das einen gegen die Muffe gewandten ersten Haltebereich (76) aufweist, wobei das Aufnahmeteil eine axiale Bohrung (78) zur Durchführung der elektrischen Leiter aufweist,
- ein Befestigungsteil (52, 52', 52") mit einem an einem ersten Ende (60) geöffneten und an seinem zweiten Ende durch eine Wandung (58) geschlossenen Hohlraum, wobei die Wandung einen zweiten, innerhalb des Hohlraums angeordneten Haltebereich (64) bildet und eine axiale Öffnung (62) aufweist, deren Durchmesser mindestens D1 entspricht, wobei das Aufnahmeteil in dem Hohlraum des Befestigungsteils frei durchsteckbar ist und das erste Ende (60) des Befestigungsteils Mittel zur Verbindung mit dem Stecker aufweist, und
- außen am Befestigungsteil angeordnete Verbindungsmittel (56) zur Verbindung des Aufnahmeteils und des Befestigungsteils derart, daß ihre Haltebereiche aneinander festlegbar sind, wobei das erste Ende des Aufnahmeteils die Öffnung durchdringt.

2. Hinterverbindungsvorrichtung nach Anspruch 1, **dadurch gekennzeichnet,** daß der zweite Haltebereich durch die Wand der axialen Öffnung (62) gebildet ist, die die Gestalt eines Kegelstumpfes aufweist, dessen Spitze außerhalb des Hohlraums angeordnet ist, und der erste Haltebereich (76) durch eine zweite Oberfläche in Form eines Kegelstumpfes ausgebildet ist, die zwischen der Muffe (70) und dem zweiten Ende des Aufnahmeteils angeordnet sind, wobei die erste und zweite kegelstumpfförmige Oberfläche eine konische Einsteckvorrichtung zum Festklemmen des Aufnahmeteils und des Befestigungsteils bilden, wenn das Aufnahmeteil in die axiale Öffnung des Befestigungsteils eingesteckt ist, wobei die Muffe außerhalb des Befestigungsteils (52, 52', 52") hervorsteht.

3. Hinterverbindungsvorrichtung nach Anspruch 2, **dadurch gekennzeichnet**, daß die außen am Befestigungsteil angeordneten Verbindungsmittel ein auf der Außenseite des Aufnahmeteils zwischen der Muffe (70) und der kegelstumpfförmigen Oberfläche (76) angeordnetes Gewinde (74) und eine mit dem Gewinde zusammenwirkende Mutter (56) aufweisen, die nach dem Aufschrauben auf das Gewinde sich gegen die Außenseite der Wandung des Befestigungsteils abstützt.

4. Hinterverbindungsvorrichtung nach einem der Ansprüche 1 bis 3 für ein Kabel mit mehreren einzeln abgeschirmten Leitern, **gekennzeichnet durch** ein zusätzliches Aufnahmeteil (90) für die einzelnen Abschirmungen mit einer axialen Bohrung (92) zur Hindurchführung des elektrischen Leiterbündels, ein erstes, mit dem zweiten Ende des Aufnahmeteils (54) zusammenwirkendes Ende und ein zweites, mit einer Muffe (96) versehenes Ende für die Befestigung der die Abschirmung der einzelnen Leiter bewirkenden Umflechtungen.

5. Hinterverbindungsvorrichtung nach einem der Ansprüche 1 bis 4, **dadurch gekennzeichnet,** daß das Befestigungsteil (52') eine sich in Längsrichtung erstreckende Krümmung aufweist.

6. Hinterverbindungsvorrichtung nach einem der Ansprüche 1 bis 5, **dadurch gekennzeichnet,** daß die Mittel zur Verbindung des Befestigungsteils (52") mit dem Stecker (66) so ausgelegt sind, daß sie einen Unterschied im Durchmesser zwischen dem Befestigungsteil (52") und dem Stecker kompensieren.

7. Hinterverbindungsvorrichtung nach Anspruch 1, **dadurch gekennzeichnet**, daß das Befestigungsteil als metallische Abdeckung ausgebildet ist, wobei das zweite Ende eine ebene Fläche aufweist, und das Aufnahmeteil eine ebene Platte aufweist, auf der die Muffe angeordnet ist und die mit einer Öffnung bezüglich der Muffe versehen ist, wobei die Platte im wesentlichen senkrecht zur Muffe angeordnet ist und der Umfangsbereich der Platte den ersten Haltebereich aufweist.

8. Hinterverbindungsvorrichtung nach Anspruch 7, **dadurch gekennzeichnet**, daß die metallische Abdeckung im wesentlichen in Gestalt eines Quaders ausgebildet ist, wobei das erste, offene Ende eine erste Seite des Quaders bildet, das zweite, mit einer Öffnung versehene Ende eine zweite, senkrecht zur ersten Seite angeordnete Seite des Quaders bildet und die Abdeckung durch ein aus Leitermaterial bestehendes Blech gebildet ist.

9. Hinterverbindungsvorrichtung nach Anspruch 8, **dadurch gekennzeichnet**, daß die Verbindungsmittel mit der Außenseite der Platte verbundene Klips-Elemente aufweisen, die dazu ausgelegt sind, mit der Außenseite des Umfangs der im zweiten Ende der Abdeckung ausgebildeten Öffnung zusammenzuwirken.

## Claims

1. A rear mounting device for a connector for a shielded cable including an outer sheath, one or more shielding braids, and a plurality of electrical conductors that are individually shielded by braid or that are not shielded, said sheath having an outside diameter D1, and said braid(s) having a diameter D2 (D2 < D1), the mounting device being characterized in that it comprises:
- a shielding take-up piece (54) having a first end constituted by a sleeve (70) whose outside diameter is substantially equal to D2 for fixing to said braid(s), and a second end having a first bearing surface (76) directed towards said sleeve, said take-up piece having an axial bore (78) suitable for allowing said electrical conductors to pass therethrough;
- a fixing piece (52, 52', 52") defining a cavity that is open at a first end (60) and closed by a wall (58) at its second end, said wall defining a second bearing surface (64) inside said cavity and having an axial orifice (62) of diameter not less than D1, said take-up piece being capable of penetrating freely in the cavity of said fixing piece, said first end (60) of the fixing piece being provided with fastener means for fastening to said connector; and
- fastener means (56) extemal to said fixing piece for fastening the take-up piece and the fixing piece together so that their respective bearing surfaces are pressed against each other, said first end of the take-up piece passing through said orifice.

2. A rear mounting device according to claim 1, characterized in that said second bearing surface is constituted by the wall of said axial orifice (62), said wall being in the form of a truncated cone whose apex lies outside said cavity, and in that said first bearing surface (76) is constituted by a second frustoconical surface, disposed between the sleeve (70) and the second end of said take-up piece, said first and second frustoconical surfaces providing clamping conical engagement when said first end of the take-up piece is engaged in the axial orifice of the fixing piece with said sleeve projecting out from said fixing piece (52, 52', 52").

3. A rear mounting device according to claim 2, characterized in that said external fastener means comprise a thread (74) formed on the outside face of the take-up piece between the sleeve (70) and said frustoconical surface (76), and a nut (56) suitable for co-operating with said thread, said nut bearing against the outside face of the wall of the fastening piece when tightened.

4. A rear mounting device according to any one of claims 1 to 3, for a cable further having a plurality of individually shielded conductors, characterized in that the mounting device further comprises an auxiliary shielding take-up piece (90) having an axial bore (92) suitable for allowing the bundle of electrical conductors to pass therethrough, a first end suitable for co-operating with the second end of the take-up piece (54), and a second end provided with a sleeve (96) for fixing said braids of the individual shields.

5. A rear mounting device according to any one of claims 1 to 4, characterized in that said fixing piece (52') is in the form of a lengthwise bend.

6. A rear mounting device according to any one of claims 1 to 5, characterized in that said fastener means for fastening the fixing piece (52") to said connector (66) are adapted to compensate for a difference in diameter between said fixing piece (52") and said connector.

7. A rear mounting device according to claim 1, characterized in that:
said fixing piece is constituted by a metal cap and in that said second end is plane; and
in that said take-up piece also includes a plane plate on which said sleeve is fixed and provided with an orifice in register with said sleeve, said plate being substantially orthogonal to said sleeve, the periphery of said plate constituting said first bearing surface.

8. A rear mounting device according to claim 7, characterized in that said cap is substantially in the form of a rectangular parallelepiped, in that said open first end is a first face of said rectangular parallelepiped, in that said second end provided with an orifice is a second face of said rectangular parallelepiped orthogonal to said first face, and in that said cap is made of conductive sheet material.

9. A rear mounting device according to claim 8, characterized in that said fastener means comprise snap-fastening members secured to the outside face of said plate and suitable for co-operating with the outside face of the periphery of the orifice formed in said second end of the cap.
